# EUROPÄISCHE PATENTSCHRIFT

(11) **EP 0 026 271 B1**
(45) Veröffentlichungstag und Bekanntmachung des Hinweises auf die Patenterteilung: **31.08.1983**
(21) Anmeldenummer: 80103781.3
(22) Anmeldetag: 03.07.1980
(51) Int. Cl.: F24H 1/22, F28D 7/10

(54) **Wärmeübertrager, insbesondere für gas- oder ölbeheizte Wassererhitzer**
Heat exchanger, particularly for gas or oil fired water heaters
Echangeur de chaleur, en particulier pour chauffe-eau à mazout ou à gaz

(30) Priorität: 26.09.1979 DE 7927253 U
(43) Veröffentlichungstag der Anmeldung: 08.04.1981
(73) Patentinhaber: ROBERT BOSCH GMBH, 70442 Stuttgart (DE)
(72) Erfinder: Schmidt, Ernst, Dipl.-Ing., D-7441 Unterensingen (DE); Schmid, Josef, D-7317 Wendlingen (DE)

## Beschreibung

### Stand der Technik

Die Erfindung geht aus von einem Wärmeübertrager nach der Gattung des Hauptanspruchs. Es ist schon ein derartiger Wärmeübertrager bekannt, bei welchem die äusseren Rohre einen ovalen Querschnitt haben und zwei übereinanderliegende innere Rohre aufnehmen, welche zum Zweck der Abstandshaltung gegenüber dem äusseren Rohr und zum spiellosen Festhalten mit Noppen am Aussenumfang versehen sind (DE-A-2 742 820). Diese Anordnung bedingt eine nachträgliche Behandlung der inneren Rohre durch örtliche Verformung und neigt wegen der ungünstigen Querschnittsform des zwischen den Rohren gebildeten Längskanals für das erste Wärmeträgermedium zum Zusetzen dieses Kanals durch im Wärmeträgermedium mitgeführte Verunreinigungen.

Diese Neigung ist besonders dann vorhanden, wenn aus dem Wärmeträgermedium ein hoher Kalkanteil ausfällt, der als Bindemittel für die von den Leitungsrohren abgelösten Rostteilchen wirkt. Als Folge einer ungenügenden Durchströmung des zwischen den Rohren gebildeten Längskanals können pulsierende Siedegeräusche am Wärmeübertrager auftreten. Bei Wärmeübertragern mit beiderseits an Bodenblechen von Umlenk- oder Sammelkammern angelöteten äusseren Rohren kann es ferner im Extremfall zum Ermüdungsbruch der Bodenbleche kommen.

### Vorteile der Erfindung

Die erfindungsgemässe Anordnung mit den kennzeichnenden Merkmalen des Hauptanspruchs hat demgegenüber den Vorteil, dass der Längskanal für das erste Wärmeträgermedium infolge der einseitigen Anlage des oder der inneren Rohre an der Innenwand des äusseren Rohres ein kompakteres Querschnittsprofil hat und daher weniger zum Zusetzen neigt als ein Längskanal, der zwischen einem äusseren Rohr und allseitig im Abstand zu dessen Innenwand gehaltenen inneren Rohren gebildet ist. Ein weiterer Vorteil besteht darin, dass die inneren Rohre keine Vorsprünge benötigen, so dass ein zusätzlicher Arbeitsgang zu deren Bildung entfällt.

Durch die in den Unteransprüchen aufgeführten Massnahmen sind vorteilhafte Weiterbildungen und Verbesserungen der im Hauptanspruch angegebenen Anordnung möglich.

Bei Wärmeübertragern, die als Lamellenblock ausgebildet am oberen Ende eines Verbrennungsschachtes sitzen, der über einem mit offener Flamme arbeitenden Brenner angeordnet ist, ist es besonders vorteilhaft, die Schienen in dem dem Verbrennungsschacht zugekehrten unteren Bereich der äusseren Rohre vorzusehen. Dadurch ist erreicht, dass gerade im Hauptbereich der Wärmeübertragung ein grösserer Strömungsraum für das erste Wärmeträgermedium vorhanden ist.

Ein guter zusätzlicher Wärmeübergang an die inneren Rohre ergibt sich, wenn die Schienen mit einer der Rundform des benachbarten inneren Rohres entsprechenden konkaven Auflagefläche für dieses Rohr versehen sind.

Die Schienen können an das äussere Rohr angeformt oder für sich als nachträglich einsteckbare Einzelteile ausgebildet sein. In diesem Fall ist es zur Erreichung eines guten Wärmeüberganges vorteilhaft, wenn die Schienen auch mit einer der Innenwand des äusseren Rohres angepassten konvexen Auflagefläche versehen sind.

Die Schienen werden zweckmässig so geformt, dass sie nicht verdreht eingeschoben werden und beim Einschieben nicht ausweichen können. Bei Wärmeübertragern, deren äussere Rohre an beiden Stirnseiten in Bodenbleche von Umlenk- oder Sammelkammern eingelötet sind, ist es zweckmässig, die Schiene erst nach dem Verlöten der Rohre mit den Bodenblechen zwischen die Rohre zu schieben.

### Zeichnung

Ein Ausführungsbeispiel der Erfindung ist in der Zeichnung dargestellt und in der nachfolgenden Beschreibung näher erläutert. Es zeigen Figur 1 eine Seitenansicht des Wärmeübertragers und Figur 2 einen Schnitt nach der Linie 11-11 in Figur 1. In Figur 3 ist anhand eines Querschnitts durch die ineinandergesteckten Rohre des Wärmeübertragers in vergrössertem Massstab die bisherige Ausführung veranschaulicht, während Figur 4 in entsprechender Weise die erfindungsgemässe Anordnung zeigt. In Figur 5 ist ein Querschnitt durch eine der Schienen zwischen den äusseren und inneren Rohren des Wärmeübertragers dargestellt.

### Beschreibung der Erfindung

DerWärmeübertragerhateinen Lamellenblock 10, durch den sechs Heizwasserrohre 11 hindurchgeführt sind. Die einzelnen Lamellen des Lamellenblocks 10 sind an den Durchführungslöchern mit Kragen 12 versehen, mit denen sie an den Heizwasserrohren 11 angelötet sind. Die Enden der Heizwasserrohre 11 sind an beiden Stirnseiten des Lamellenblockes 10 in je eine Bodenplatte 13 eingelötet, die als gezogenes Blechteil mit hochgestelltem Flanschrand 14 ausgeführt ist. Die Bodenplatten 13 beider Lamellenblockseiten haben die gleiche Form, was die Fertigung und Lagerhaltung vereinfacht.

Auf die in Figur 2 linke Bodenplatte 13 ist eine Deckelplatte 16 aufgesetzt, die ebenfalls als gezogenes Blechteil mit Flanschrand 17 ausgeführt und an diesem mit der Bodenplatte 13 dicht verschweisst ist. Die Deckelplatte 16 hat eine sickenförmige Vertiefung 18, die an einer kleinen Erhöhung 19 der Bodenplatte 13 unter Spannung, jedoch ohne feste Verbindung, anliegt und mit dieser Erhöhung 19 eine Labyrinthdichtung zwischen den Kammern 20 und 21 bildet. In die Kammer 20 münden die in Figur 1 oberen drei Heizwasserrohre 11 ein, während die Kammer 21 die Mündungen der unteren drei Heizwasserrohre 11 umschliesst. Die in der Zeichnung rechts liegende Bodenplatte 13 bildet mit einer Deckelplatte 22 eine Kammer 23, in die alle sechs Heizwasserrohre 11 einmünden. Die Kammer 20 ist mit einem Anschlussstutzen 24 (Figur 1) für eine Heizungsvorlaufleitung und die Kammer 21 mit einem Anschlussstutzen 25 für eine Heizungsrücklaufleitung versehen. In der Kammer 23 wird das über die Kammer 21 zugeführte und in die unteren drei Heizwasserrohre 11 geleitete Heizwasser umgelenkt in die oberen drei Heizwasserrohre 11, von wo das Wasser über die Kammer 20 in die Heizungsvorlaufleitung gelangt.

Innerhalb der Heizwasserrohre 11 erstrecken sich im Durchmesser kleinere Brauchwasserrohre 31, die ausserhalb der Heizwasserrohre 11 durch Krümmer 32 und 33 verbunden sind, welche innerhalb der Kammern 20, 21 und 23 angeordnet und dadurch vom Heizwasser umspült sind. Die Krümmer 33 sind einstückig an die Brauchwasserrohre 31 angeformt, während die Krümmer 32 an diese Rohre angelötet sind. Die Brauchwasserrohre 31 und die Krümmer 32 und 33 bilden eine zweilagige Brauchwasserrohrschlange mit einem Vorlaufstrang 34, der in Figur 1 als linke senkrechte Rohrreihe erscheint, und einen Rücklaufstrang 35, der in Figur 2 oben liegt und dort den Vorlaufstrang 34 verdeckt. Die Anschlussenden 37 und 38 der beiden Stränge 34 und 35 sind so abgekröpft und so lang ausgeführt, dass sie die Deckelplatte 16 mit Abstand durchsetzen und eine einwandfreie Lötung ermöglichen. Im Bereich der Anschlussenden 37 und 38 hat die Deckelplatte 16 an ihrer Kopfseite 41 einen vertieften Abschnitt 42 zum platzsparenden Unterbringen von Nippeln 43 und 44, welche an den Anschlussenden 37 und 38 angelötet sind. Die gegenüberliegenden, in der Kammer 20 sich befindenden Enden der beiden Stränge 34 und 35 der Brauchwasserrohrschlange sind ebenfaiis auseinandergekröpft und über einen 180°-Krümmer 45 miteinander verbunden, der ebenfalls vom Heizwasser umspült ist.

Die beiden jeweils in einem Heizwasserrohr 11 steckenden Brauchwasserrohre 31 werden durch bestimmte Mittel spiellos im Heizwasserrohr 11 gehalten und geführt. Bei der bekannten Ausführung sind diese Mittel durch Noppen 58 (Figur 3) gebildet, welche an die Brauchwasserrohre 11 spanlos angeformt sind. Beim Wärmeübertrager nach der vorliegenden Erfindung ist zu diesem Zweck in jedem Heizwasserrohr 11 eine Schiene 60 (Figur4 und 5) vorgesehen, die als Einzelteil ausgebildet vor dem endgültigen Zusammenlöten der Teile zwischen die Rohre 11 1 und 31 gefügt ist. Die Schiene 60 drückt über das untenliegende Brauchwasserrohr 31 das obenliegende an die Innenwand des Heizwasserrohres 11 spiellos an.

Durch eine besondere Ausbildung der Schiene 60 werden die Brauchwasserrohre 31 spiellos in der Mittelebene des Heizwasserrohres 11 gehalten und ausserdem wird vermieden, dass die Schiene verdreht eingesetzt werden kann. Zu diesen Zwecken hat die Schiene 60 eine konkave Auflagefläche 62 für das benachbarte Brauchwasserrohr 31 und eine konvexe Auflagefläche 64, mit welcher sie sich an der Innenwand des Heizwasserrohres 11 abstützt. Ferner ist die Breite B der Schiene 60 grösser als ihre Höhe H bemessen, welche dem Längenunterschied zwischen der in Längsrichtung gemessenen lichten Weite des Heizwasserrohres 11 und dem doppelten Aussendurchmesser der Brauchwasserrohre 31 entspricht. Die gewölbten Auflageflächen 62 und 64 der Schiene halten die Teile gegen seitliches Verschieben bzw. Kippen fest und sorgen gleichzeitig für einen guten Wärmeübergang vom Heizwasserrohr 11 1 zu den Brauchwasserrohren 31.

Die Schiene 60 ist als gezogenes, dünnwandiges Hohlteil ausgebildet. Sie könnte aber auch aus Vollmaterial bestehen und z.B. ein Doppel-T-Profil miteinem einzigen Steg sein. Durch die Anordnung einer einzigen Schiene 60 in jedem Heizwasserrohr 11 und die einseitige Anlage des einen Brauchwasserrohres 31 an der Innenwand des Heizwasserrohres 11 wird ein Hohlraum 66 (Figur 4) gebildet, durch den das Heizwasser mit geringerem Druckverlust als durch die beiden spaltförmigen Hohlräume 68 (Figur 3) der bekannten Ausführung hindurchtreten kann.

Der Zusammenbau des Wärmeübertragers geht einfach so vor sich, dass zunächst die Lamellen und die Bodenplatten 13 mit den Heizwasserrohren 11 verlötet und dann die über die Krümmer 33 paarweise verbundenen Brauchwasserrohre 31 von der Seite der Umlenkkammer 23 her in die Heizwasserrohre 11 eingeschoben werden. Danach werden die Krümmer 32 und 45 an die freien Enden der Abschnitte 31 angelötet und danach die Schienen 60 in die Heizwasserrohre 11 eingeschoben und darin durch geeignete Mittel, z.B. durch Verquetschen ihrer aus den Heizwasserrohren 11 herausragenden Enden gegen axiales Verschieben gesichert. Als nächstes werden die Deckelplatten 16 und 22 auf die Bodenplatten 13 aufgesetzt und mit diesen am Rande verschweisst. Dabei kommt die Vertiefung 18 in der Deckelplatte 16 zur Anlage an die Erhöhung 19 der Bodenplatte 13, so dass ohne zusätzliche Massnahmen die beiden Kammern 20 und 21 gebildet und ausreichend gegeneinander abgedichtet werden. Zum Schluss werden jeweils in einem Arbeitsgang die Anschlussenden 37 und 38 der Brauchwasserrohrschlange mit der Deckelplatte 16 und den Nippeln 42 und 43 verlötet. Dabei sorgt die Deckelplatte 22 dafür, dass die Anschlussenden 37 und 38 nicht gegen den Lamellenblock 10 hin ausweichen können.

## Patentansprüche

1. Wärmeübertrager, insbesondere für einen gas-oder ölbeheizten Wassererhitzer, mit mindestens einem ein erstes Wärmeträgermedium führenden äusseren Rohr (11), durch das sich mindestens ein im Durchmesser kleineres inneres Rohr (31) für ein zweites Wärmeträgermedium erstreckt, welches mit dem ersten in Wärmeaustausch steht, und ferner mit am Umfang des inneren Rohres (31) angeordneten Mitteln zum spiellosen Halten und Führen dieses Rohres im äusseren Rohr (11), dadurch gekennzeichnet, dass die Mittel zum spiellosen Halten und Führen des inneren Rohres (31) durch eine getrennt von diesem Rohr ausgeführte Schiene (60) gebildet sind, welche das innere Rohr (31) einseitig gegen die Innenwand des äusseren Rohres (11) drückt.

2. Wärmeübertrager nach Anspruch 1, dessen äussere Rohre (11) einen ovalen Querschnitt haben und zwei neben- bzw. übereinanderliegende innere Rohre (31) enthalten, dadurch gekennzeichnet, dass die Schiene (60) in der Querschnitts-Längsachse des äusseren Rohres (11) zwischen dessen Innenwand und dem einen inneren Rohr (31) angeordnet ist und über dieses das andere innere Rohr (31) an den gegenüberliegenden Innenwandabschnitt des äusseren Rohres (11) drückt.

3. Wärmeübertrager nach Anspruch 1 oder 2, der als Lamellenblock (10) ausgebildet am oberen Ende eines Verbrennungsschachtes sitzt, der über einem mit offener Flamme arbeitenden Brenner befestigt ist, dadurch gekennzeichnet, dass die Schienen (60) in dem dem Verbrennungsschacht zugekehrten unteren Bereich der äusseren Rohre (11) angeordnet sind.

4. Wärmeübertrager nach einem der vorhergehenden Ansprüche, dadurch gekennzeichnet, dass die Schienen (60) mit einer der Rundform des inneren Rohres (31) entsprechenden konkaven Auflagefläche (62) versehen sind.

5. Wärmeübertrager nach einem der vorhergehenden Ansprüche, dadurch gekennzeichnet, dass die Schienen (60) als getrennt vom äusseren Rohr (11) ausgeführte und in den Zwischenraum zwischen die Rohre einsteckbare Einzelteile ausgebildet sind.

6. Wärmeübertrager nach Anspruch 4 und 5, dadurch gekennzeichnet, dass die Schienen (60) mit einer der Innenwand des äusseren Rohres (11) angepassten konvexen Auflagefläche (64) versehen sind.

7. Wärmeübertrager nach Anspruch 6, dadurch gekennzeichnet, dass die Breite (B) der Auflageflächen der Schiene (60) so gewählt ist, dass die Schienen (60) nur in der vorgeschriebenen Lage zwischen die Rohre (11, 31) einfügbar sind.

8. Wärmeübertrager nach Anspruch 6 oder 7, dadurch gekennzeichnet, dass die Schienen (60) ein Doppel-T-Profil haben.

9. Wärmeübertrager nach Anspruch 8, dadurch gekennzeichnet, dass die Schienen (60) als Doppel-T-Profil mit zwei im Abstand voneinander angeordneten Stegen zwischen den Auflageflächen (62, 64) ausgebildet sind.

## Revendications

1. Transmetteur de chaleur, notamment pour un chauffe-eau chauffé au gaz ou à l'huile, comportant au moins un tube extérieur (11) par lequel passe un premier agent caloporteur et à travers lequel s'étend au moins un tube intérieur (31 ), de diamètre plus petit, pour un second agent caloporteur qui est en relation d'échange de chaleur avec le premier, et comportant en outre des moyens disposés sur le pourtour du tube intérieur (31 ), pour maintenir et guider sans jeu ce tube dans le tube extérieur ( 1 1 caractérisé en ce que les moyens pour maintenir et guider sans jeu le tube intérieur (31) sont formés par un rail (60) réalisé séparément de ce tube et qui presse le tube intérieur (31) d'un seul côté contre la paroi intérieure du tube extérieur (11).

2. Transmetteur de chaleur selon la revendication 1, dont les tubes extérieurs (11) ont une section transversale ovale et contiennent deux tubes intérieurs (31) situés à côté ou au-dessus l'un de l'autre, caractérisé en ce que le rail (60) est monté dans l'axe longitudinal de la section transversale du tube extérieur (11 ) entre la paroi intérieure de celui-ci et l'un des tubes intérieurs (31) et presse, par l'intermédiaire de ce dernier, l'autre tube intérieur (31 ) contre le tronçon de paroi intérieure, situé à l'opposé, du tube extérieur (11).

3. Transmetteur de chaleur selon l'une des revendications 1 ou 2 qui, réalisé sous forme de bloc de disques (10), est fixé à l'extrémité supérieure d'une chambre de combustion disposée au-dessus d'un brûleur fonctionnant avec flamme neu, caractérisé en ce que les rails (60) sont disposés dans la zone inférieure des tubes extérieurs (11) située en regard de la chambre de combustion.

4. Transmetteur de chaleur selon l'une quelconque des revendications 1 à 3, caractérisé en ce que les rails (60) sont pourvus d'une surface d'appui concave (62) correspondant à la forme ronde du tube intérieur (31).

5. Transmetteur de chaleur selon l'une quelconque des revendications précédentes, caractérisé en ce que les rails (60) sont exécutés séparément du tube extérieur (11) et constitués sous forme de pièces détachées s'encastrant dans l'intervalle entre les tubes.

6. Transmetteur de chaleur selon l'une des revendications 4 et 5, caractérisé en ce que les rails (60) sont pourvus d'une surface d'appui convexe (64) adaptée à la paroi intérieure du tube extérieur (11).

7. Transmetteur de chaleur selon la revendication 6, caractérisé en ce que la largeur (B) des surfaces d'appui des rails (60) est choisie de telle manière, que les rails (60) ne peuvent être insérés entre les tubes (11,31) que dans la position décrite précédemment.

8. Transmetteur de chaleur selon l'une des revendications 6 ou 7, caractérisé en ce que les rails (60) ont un profil en double T.

9. Transmetteur de chaleur selon la revendication 8, caractérisé en ce que les rails (60) sont constitués sous la forme de profilés en double T avec deux traverses disposées à distance l'une de l'autre entre les surfaces d'appui (62, 64).

## Claims

1. A heat exchanger, especially for a gas or oil heated water heater, comprising at least one outer tube (11) conducting a first heat transfer medium and through which extends at least one inner tube (31) smaller in diameter for a second heat transfer medium which is in heat exchange relationship with the first transfer medium and further comprising means arranged at the periphery of the inner tube (31) for the clearance-free retention and guiding of the said tube within the outer tube (11), characterised in that, the means for the clearance-free retention and guiding of the inner tube (31) are formed by a rail (60) provided separately from the said tube and which forces the inner tube (31) unilaterally against the inner wall of the outer tube (11).

2. A heat exchanger according to claim 1, the outer tubes (11) of which have an oval cross-section and contain two inner tubes (31) lying adjacent one another or one above the other, characterised in that, the rail (60) is arranged in the cross-sectional long axis of the outer tube (11) between its inner wall and that of an inner tube (31) and through the latter forces the other inner tube (31) against the opposite inner wall section of the outer tube (11).

3. A heat exchanger according to claim 1 or 2, which is mounted as a finned unit (10) at the upper end of a combustion stack which is fixed above a burner operating with a naked flame, characterised in that, the rails (60) are arranged in the lower region of the outer tube (11) facing the combustion stack.

4. A heat exchanger according to one of the preceding claims, characterised in that, the rails (60) are provided with a concave supporting surface (62) corresponding to the circular shape of the inner tube (31

5. A heat exchanger according to one of the preceding claims, characterised in that, the rails (60) are formed as individual parts made separately from the outer tube (11) and insertable into the intermediate space between the tubes.

6. A heat exchanger according to claim 4 and 5, characterised in that, the rails (60) are provided with convex supporting surfaces (64) matching the inner wall of the outer tube (11).

7. A heat exchanger according to claim 6, characterised in that, the width (B) of the supporting surfaces of the rails (60) is so selected that the rails (60) can only be inserted between the tubes (11,31) in the previously described position.

8. A heat exchanger according to claim 6 or 7, characterised in that, the rails (60) have a double-T profile.

9. A heat exchanger according to claim 8, characterised in that, the rails (60) are formed as a double-T profile with two webs between the supporting surfaces (62, 64) arranged at a distance from one another.
